# EUROPÄISCHE PATENTSCHRIFT

(11) **EP 1 144 812 B1**
(45) Veröffentlichungstag und Bekanntmachung des Hinweises auf die Patenterteilung: **12.01.2005**
(21) Anmeldenummer: 00984875.5
(22) Anmeldetag: 28.10.2000
(51) Int. Cl.: F01L 9/04

(54) **ELEKTROMAGNETISCHER AKTUATOR**
ELECTROMAGNETIC ACTUATOR
ACTIONNEUR ELECTROMAGNETIQUE

(30) Priorität: 09.11.1999 DE 19953788
(43) Veröffentlichungstag der Anmeldung: 17.10.2001
(73) Patentinhaber: ROBERT BOSCH GMBH, 70442 Stuttgart (DE)
(72) Erfinder: ROOS, Gerald, 77855 Sasbachried (DE)
(86) Internationale Anmeldenummer: PCT/DE2000/003816
(87) Internationale Veröffentlichungsnummer: WO 2001/034949

(56) Entgegenhaltungen:
- EP-A- 0 296 983
- EP-A- 0 870 906
- DE-A- 4 416 858
- DE-A- 19 841 499
- DE-C- 19 804 225

## Beschreibung

### Stand der Technik

Die Erfindung geht aus von einem elektromagnetischen Aktuator nach dem Oberbegriff des Anspruchs 1, gemäß der DE-C-198 04225.

Bekannte elektromagnetische Aktuatoren zur Betätigung eines Ventils besitzen in der Regel einen Elektromagneten, der in einem Wirkbereich mit einem von einer Spule erzeugten Magnetfeld über zumindest eine Polfläche auf eine entsprechend ausgeführte Ankerfläche eines verschiebbaren Ankers wirkt. Bei aktiviertem Aktuator wird der Anker aus einer Ausgangsstellung mit der Ankerfläche in Richtung der Polfläche angezogen und das Ventil direkt vom Anker oder indirekt über einen Ankerstößel geöffnet oder geschlossen, und zwar meistens entgegen einer Federkraft. In einer Endlage liegt die Ankerfläche auf der Polfläche.

Um zu erreichen, daß der Elektromagnet über einen langen Weg auf den Anker wirkt und um dadurch einen langen Verstellweg zu ermöglichen, ist bekannt, die Polfläche und die entsprechende Ankerfläche konisch und/oder gestuft auszuführen. Mit hohen Stufen bzw. mit einem steilen Konus kann trotz eines langen Verstellwegs in der Ausgangslage bzw. von Beginn der Stellbewegung an ein kurzer direkter Weg zwischen der Polfläche und der Ankerfläche und dadurch von Beginn an eine relativ große Kraft auf den Anker erreicht werden. Im Vergleich zu einer zur Verstellbewegung weitgehend senkrecht ausgerichteten Polfläche wird jedoch eine kleinere Kraft unmittelbar vor und in der Endlage erreicht.

Bei den Aktuator nach der DE-C-158 04 225 ist ein zweiter Elektromagnet vorgesehen, der mit seiner Polfläche ebenfalls auf den Anker wirkt.

### Vorteile der Erfindung

Die Erfindung geht aus von einem elektromagnetischen Aktuator, insbesondere zur Betätigung eines Ventils, mit einem ersten Elektromagneten und ggf. weiteren Elektromagneten, wobei der erste Elektromagnet in einem ersten Wirkbereich mit einem von zumindest einer Spule erzeugten Magnetfeld über wenigstens eine erste konische und/oder gestufte Polfläche auf eine entsprechend ausgeführte Ankerfläche eines verschiebbaren Ankers wirkt.

Da Elektromagnet wirkt in zumindest einem zweiten Wirkbereich über zumindest eine zweite Polfläche auf eine entsprechende Ankerfläche. Es kann vorteilhaft mit dem ersten Wirkbereich ein langer Verstellweg mit einer von Beginn der Verstellbewegung an relativ großen Kraft durch eine erste Polfläche mit einem steilen Konus bzw. mit hohen Stufen erreicht werden. Zudem kann mit dem zweiten Wirkbereich eine große Kraft in der Endlage, insbesondere durch eine weitgehend senkrecht zur Bewegungsrichtung ausgerichtete zweite Polfläche erreicht werden.

Besonders vorteilhaft ist die konische und/oder gestufte erste Polfläche zumindest teilweise, vorteilhaft vollständig innerhalb der Spule angeordnet. Der radiale und axiale Bauraum innerhalb der Spule kann vorteilhaft genutzt und zusätzlicher Bauraum eingespart werden.

Ferner kann Bauraum eingespart werden, indem die zweite Polfläche in Bewegungsrichtung des Ankers zwischen dem Anker und der Spule angeordnet ist. Um durch die zweite Polfläche eine möglichst große Kraft in der Endlage zu erzielen, ist diese vorteilhaft im wesentlichen senkrecht zur Bewegungsrichtung des Ankers ausgeführt und erfordert dadurch nur einen geringen axialen Bauraum. Es kann ein besonders großer Teil der Querschnittsfläche der Spule als Polfläche genutzt und ein kleiner Aktuator mit einer großen Kraft erreicht werden. Ferner ist möglich, die erste, die zweite oder eine dritte Polfläche radial außerhalb der Spule anzuordnen, die auf eine entsprechende Ankerfläche wirkt.

Der radial innere Bereich der zweiten Polfläche kann vorteilhaft dazu genutzt werden, den Anker in Bewegungsrichtung in zwei Stellen mit einem großen Abstand sicher zu führen.

In einer Ausgestaltung der Erfindung wird vorgeschlagen, daß ein die zweite Polfläche bildendes Bauteil einstückig mit einer Führung des Ankers ausgebildet ist. Es kann ein günstiger Magnetfluß erreicht und es können zusätzliche Bauteile, Bauraum, und Montageaufwand eingespart werden. Ferner kann auf kleinem Bauraum eine besonders große zweite Polfläche erreicht werden. Die Führung kann jedoch auch von einem zusätzlichen Bauteil mit besonderen Gleiteigenschaften gebildet sein.

Die erfindungsgemäße Lösung kann bei verschiedenen, dem Fachmann als sinnvoll erscheinenden elektromagnetischen Aktuatoren eingesetzt werden, besonders vorteilhaft jedoch bei elektromagnetischen Aktuatoren zur Betätigung eines Ventils, die auf kleinem Bauraum einen langen Verstellweg und eine möglichst große Kraft in der Endlage benötigen, beispielsweise bei einem Magnetventil für einen Wasserkreislauf usw.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale,

Es zeigen:
- Fig. 1: einen Ausschnitt eines Aktuators im Schnitt in einer Ausgangslage,
- Fig. 2: einen Aktuator nach Fig. 1 kurz vor einer Endlage und
- Fig. 3: ein Kraft-Weg-Diagramm.

### Beschreibung des Ausführungsbeispiels

Fig. 1 zeigt einen elektromagnetischen Aktuator zur Betätigung eines nicht näher dargestellten Ventils mit einem ersten Elektromagneten 10. Der Elektromagnet 10 wirkt in einem ersten Wirkbereich 12 mit einem von einer Spule 14 erzeugten Magnetfeld 16 über eine erste konische Polfläche 18 auf eine entsprechend ausgeführte Ankerfläche 20 eines in Richtung 30, 32 verschiebbaren Ankers 22. Der Anker 22 ist über einen Ankerstößel 36 mit einem nicht näher dargestellten Ventilschieber verbunden.

Erfindungsgemäß wirkt der erste Elektromagnet 10 in einem zweiten Wirkbereich 24 über eine zweite Polfläche 26 auf eine entsprechende Ankerfläche 28 des Ankers 22. Die erste Polfläche 18 ist innerhalb der Spule 14 und die zweite Polfläche 26 ist in Bewegungsrichtung 30, 32 des Ankers 22 zwischen dem Anker 22 und der Spule 14 angeordnet. Es wird der radiale und axiale Bauraum innerhalb der Spule 14 für die erste Polfläche 18 mit einem steilen Konus und der Bauraum in Bewegungsrichtung 30, 32 des Ankers 22 zwischen der Spule 14 und dem Anker 22 für die zweite Polfläche 26 genutzt, die einen flachen Konus aufweist.

Die zweite Polfläche 26 wird von einem Bauteil 34 gebildet, das an einem Polgehäuse 38 befestigt ist. Das Polgehäuse 38 ist von einem Deckel 40 verschlossen, auf dem ein Spulenkern 42 befestigt ist, der die erste Polfläche 18 bildet. Der Anker 22 ist über seinen Ankerstößel 36 im Spulenkern 42 und direkt in einer Führungsfläche 50 im Bauteil 34 geführt.

Wird der Elektromagnet 10 aktiviert bzw. die Spule 14 bestromt, und zwar mit einem Spulenstrom, der auf der Spulenseite 44 in die Zeichenebene eintritt und auf der Spulenseite 46 aus der Zeichenebene austritt, entsteht ein Magnetfluß 48. Der Magnetfluß 48 verläuft durch den Deckel 40, das Polgehäuse 38, das Bauteil 34, die Führungsfläche 50, den Anker 22, die Ankerfläche 20, einen Arbeitsluftspalt 60, die erste Polfläche 18 und über den Spulenkern 42 zum Deckel 40.

Die erste Polfläche 18 und die entsprechende Ankerfläche 20 besitzen in der Ausgangslage aufgrund des steilen Konus einen relativ kleinen direkten Abstand, wodurch von Beginn der Verstellbewegung an eine relativ große Kraft auf den Anker 22 wirkt. Ein langer Verstellweg wird ermöglicht. In Fig. 3 ist ein Kraft-Weg-Diagramm dargestellt, bei dem eine Kraft-Weg-Kennlinie 52 isoliert vom ersten Wirkbereich 12 dargestellt ist. Auf der Abszisse ist der Weg s und auf der Ordinate ist die Kraft F aufgetragen.

Steigt der Magnetfluß 48 an und tritt eine Sättigung an der Führungsfläche 50 auf, entsteht ein zusätzlicher Magnetfluß 58 vom Bauteil 34 durch die zweite Polfläche 26, über einen zweiten Arbeitsluftspalt 62 und durch die Ankerfläche 28 zum Anker 22 (Fig. 2). Die zweite Polfläche 26 und die entsprechende Ankerfläche 28 besitzen jeweils einen flachen Konus bzw. sind im wesentlichen senkrecht zur Bewegungsrichtung 30, 32 des Ankers 22 ausgeführt. Der Elektromagnet 10 wirkt über die zweite Polfläche 26 erst kurz vor der Endlage auf die entsprechende Ankerfläche 28, jedoch mit einer relativ großen Kraft, wie dies mit einer Kraft-Weg-Kennlinie 54 isoliert für den zweiten Wirkbereich 24 in Fig. 3 dargestellt ist.

Durch die erfindungsgemäße Kombination der zwei Wirkbereiche 12, 24 wird eine vorteilhafte Kraft-Weg-Kennlinie 56 mit einer relativ großen Kraft in der Ausgangslage und einer großen Kraft in der Endlage erreicht.

### Bezugszeichen

- 10: Elektromagnet
- 12: Wirkbereich
- 14: Spule
- 16: Magnetfeld
- 18: Polfläche
- 20: Ankerfläche
- 22: Anker
- 24: Wirkbereich
- 26: Polfläche
- 28: Ankerfläche
- 30: Richtung
- 32: Richtung
- 34: Bauteil
- 36: Ankerstößel
- 38: Polgehäuse
- 40: Deckel
- 42: Spulenkern
- 44: Spulenseite
- 46: Spulenseite
- 48: Magnetfluß
- 50: Führungsfläche
- 52: Kraft-Weg-Kennlinie
- 54: Kraft-Weg-Kennlinie
- 56: Kraft-Weg-Kennlinie
- 58: Magnetfluß
- 60: Arbeitsluftspalt
- 62: Arbeitsluftspalt
- F: Kraft
- s: Weg

## Patentansprüche

1. Elektromagnetischer Aktuator, insbesondere zur Betätigung eines Ventils, mit einem ersten Elektromagneten (10) und ggf weiteren Elektromagneten, wobei der erste Elektromagnet (10) in einem ersten Wirkbereich (12) mit einem von zumindest einer Spule (14) erzeugten Magnetfeld (16) über wenigstens eine erste konische und/oder gestufte Polfläche (18) auf eine entsprechend ausgeführte Ankerfläche (20) eines verschiebbaren Ankers (22) wirkt, **dadurch gekennzeichnet, daß** der erste Elektromagnet (10) in zumindest einem zweiten Wirkbereich (24) über zumindest eine zweite Polfläche (26) auf eine entsprechende Ankerfläche (28) wirkt.

2. Elektromagnetischer Aktuator nach Anspruch 1, **dadurch gekennzeichnet, daß** die zweite Polfläche (26) im wesentlichen senkrecht zur Bewegungsrichtung (30, 32) des Ankers (22) ausgerichtet ist.

3. Elektromagnetischer Aktuator nach Anspruch 1 oder 2, **dadurch gekennzeichnet, daß** die erste, konische und/oder gestufte Polfläche (18) zumindest teilweise innerhalb der Spule (14) angeordnet ist.

4. Elektromagnetischer Aktuator nach einem der vorhergehenden Ansprüche, **dadurch gekennzeichnet, daß** die zweite Polfläche (26) in Bewegungsrichtung (30, 32) des Ankers (22) zwischen dem Anker(22) und der Spule (14) angeordnet ist.

5. Elektromagnetischer Aktuator nach Anspruch 4, **dadurch gekennzeichnet, daß** der Anker (22) in Bewegungsrichtung (30, 32) im radial inneren Bereich der zweiten Polfläche (26) durch eine Führung geführt ist.

6. Elektromagnetischer Aktuator nach Anspruch 5, **dadurch gekennzeichnet, daß** ein die zweite Polfläche (26) bildendes Bauteil (34) einstückig mit der Führung des Ankers (22) ausgebildet ist.

## Claims

1. Electromagnetic actuator, in particular for operation of a valve, having a first electromagnet (10), and possibly further electromagnets, with the first electromagnet (10) acting in a first operating area (12) with a magnetic field (16), which is produced by at least one coil (14), over at least one first conical and/or stepped pole surface (18) on a correspondingly designed armature surface (20) of a moveable armature (22), **characterized in that** the first electromagnet (10) acts on a corresponding armature surface (28) via at least one second pole surface (26) in at least one second operating area (24).

2. Electromagnetic actuator according to Claim 1, **characterized in that** the second pole surface (26) is aligned essentially at right angles to the movement direction (30, 32) of the armature (22).

3. Electromagnetic actuator according to Claim 1 or 2, **characterized in that** the first, conical and/or stepped pole surface (18) is arranged at least partially within the coil (14).

4. Electromagnetic actuator according to one of the preceding claims, **characterized in that** the second pole surface (26) is arranged between the armature (22) and the coil (14) in the movement direction (30, 32) of the armature (22).

5. Electromagnetic actuator according to Claim 4, **characterized in that** the armature (22) is guided in the movement direction (30, 32) by a guide in the radially inner area of the second pole surface (26).

6. Electromagnetic actuator according to Claim 5, **characterized in that** a component (34) which forms the second pole surface (26) is formed integrally with the guide for the armature (22).

## Revendications

1. Actionneur électromagnétique notamment pour commander une soupape comportant un premier électroaimant (10) et le cas échéant d'autres électroaimants, le premier électroaimant (10) agissant dans une première zone d'action (12) avec un champ magnétique (16) généré par au moins une bobine (14) par l'intermédiaire d'au moins une première surface polaire (18) conique et/ou étagée sur une surface d'induit (20) de forme correspondante d'un induit (22) coulissant,
**caractérisé en ce que**
le premier électroaimant (10) agit dans au moins une seconde zone d'action (24) par au moins une seconde surface polaire (26) sur une surface d'induit (28) correspondante.

2. Actionneur électromagnétique selon la revendication 1,
**caractérisé en ce que**
la seconde surface polaire (26) est alignée essentiellement perpendiculaire dans la direction de déplacement (30, 32) de l'induit (22).

3. Actionneur électromagnétique selon l'une quelconque des revendications 1 ou 2,
**caractérisé en ce que**
la première surface polaire (18) conique et/ou étagée se trouve au moins en partie à l'intérieur de la bobine (14).

4. Actionneur électromagnétique selon l'une quelconque des revendications précédentes,
**caractérisé en ce que**
la seconde surface polaire (26) se trouve entre l'induit (22) et la bobine (14) dans la direction de déplacement (30, 32) de l'induit (22).

5. Actionneur électromagnétique selon la revendication 4,
**caractérisé en ce que**
l'induit (22) est guidé par un moyen de guidage dans la direction de mouvement (30, 32), dans la zone radiale intérieure de la seconde surface polaire (26).

6. Actionneur électromagnétique selon la revendication 5,
**caractérisé en ce qu'**
un composant (34) formant la seconde surface polaire (26) est d'une seule pièce avec le moyen de guidage de l'induit (22).
